# EUROPÄISCHE PATENTSCHRIFT

(11) **EP 0 780 634 B1**
(45) Veröffentlichungstag und Bekanntmachung des Hinweises auf die Patenterteilung: **29.05.2002**
(21) Anmeldenummer: 96114348.4
(22) Anmeldetag: 07.09.1996
(51) Int. Cl.: F23J 13/04

(54) **Anschlussmuffe**
Coupling sleeve
Manchon d'accouplement

(30) Priorität: 22.12.1995 DE 29520373 U
(43) Veröffentlichungstag der Anmeldung: 25.06.1997
(73) Patentinhaber: Schiedel GmbH & Co., D-80995 München (DE)
(72) Erfinder: Herold, Eberhard, D-91154 Roth (DE); Masuch, Jürgen, D-91126 Schwabach (DE); Bohl, Dominik, D-91207 Lauf (DE)
(74) Vertreter: Tergau, Enno, Dipl.-Ing.

(56) Entgegenhaltungen:
- EP-A- 0 307 522
- EP-A- 0 424 617
- FR-A- 2 588 916
- US-A- 4 714 279
- US-A- 5 096 206

## Beschreibung

Die Erfindung betrifft eine Anschlußmuffe zur gasdichten Verbindung einer Abgasleitung mit dem Rauchrohr eines Schornsteins gemäß dem Oberbegriff des Anspruchs 1. Eine derartige Muffe ist als Adapter beschrieben in der **EP-A-0 672 866.** Bei dieser vorbekannten Muffe besteht die Notwendigkeit, einen ringförmigen Stützkörper in den Anschlußstutzen des Rauchrohrs mit einbringen zu müssen. Wegen dieses Stützkörpers ist nur noch der vom Stützkörper freigelassene Anteil des Anschlußstutzendurchmessers für die Abgasleitung nutzbar. Da zusätzlich zwischen dem Stützkörper und dem Anschlußstutzen noch Dichtmaterial eingebracht sein muß, können nur Abgasleitungen mit sehr viel geringerem Durchmesser als dem Durchmesser des Anschlußstutzens des Rauchrohrs mit der bekannten Muffe befestigt werden. Dies ist insbesondere nachteilig, weil mit der bekannten Muffe keine Abgasleitungen eingesetzt werden können, die ähnlich geringe Strömungswiderstände wie das Rauchrohr des Schornsteins erreichen. Der vollständige Durchmesser des Anschlußstutzens läßt sich nach dem Stand der Technik also nicht annähernd für die anzuschließende Abgasleitung nutzen.

Ein weiterer Nachteil ist das membranartige Verhalten des Dichtungsmaterials. Das Dichtungsmaterial kann deshalb nur über einen gewissen Grad verformt werden. Bei zu großer Verformung besteht die latente Gefahr des Einreißens des Dichtungsmaterials. Es können also mit einem Dichtungstyp nur relativ enge Durchmesserbereiche von Abgasleitungen abgedeckt werden.

Ausgehend von diesen Nachteilen liegt der Erfindung die Aufgabe zugrunde, eine Anschlußmuffe so zu gestalten, daß ein möglichst großer Anteil des Durchmessers des Anschlußstutzens für die anzubringende Abgasleitung nutzbar ist und daß mit Hilfe eines Muffentyps ein möglichst großes Intervall von Abgasleitungsdurchmessern abdeckbar ist. Diese Aufgabe ist durch die Merkmalskombination des Anspruchs 1 gelöst.

Gemäß der Erfindung ist die Muffenfixierung aus dem Anschlußstutzeninnenraum heraus in den Bereich des Außenmantels des Anschlußstutzens verlegt. Die Muffe weist hierfür eine aus ihrem Grundkörper etwa rechtwinklig herausstehende Manschette auf, welche über den Außenmantel des am Rauchrohr angeformten Anschlußstutzens gestülpt ist. Mit der erfindungsmäßigen Anschlußmuffe ist es deshalb möglich, Abgasleitungen am Anschlußstutzen des Rauchrohrs anzubringen, deren Außendurchmesser nahezu dem Innendurchmesser des Anschlußstutzens entspricht. Auf diese Weise ist es möglich, Abgasleitungen zu verwenden, deren Strömungswiderstand ähnlich gering ist wie der Strömungswiderstand des Rauchrohrs.

Vorteilhaft ist es, die Muffe am Anschlußstutzen klemmend zu fixieren, wie dies in Anspruch 2 vorgeschlagen ist. Eine besonders einfache und damit kostengünstige Klemmfixierung beinhaltet Anspruch 3, wonach eine handelsübliche Schlauchbzw. Rohrschelle zur Klemmfixierung eingesetzt wird. Die Klemmfixierung hat zudem den Vorteil, daß die Passung Manschette-Anschlußstutzenaußenmantel nicht als Übergangspassung gestaltet sein muß, bei welcher die Manschette formschlüssig auf dem Anschlußstutzen aufgesetzt ist. Vielmehr kann diese Passung als Spielpassung ausgeführt sein, was die Montage der Muffe auf dem Anschlußstutzen erheblich erleichtert.

Die Dichtwirkung der Muffe gegenüber der in der Durchtrittsöffnung einliegenden Abgasleitung ist erheblich verbessert durch die Verwendung elastischen und gleichzeitig temperaturbeständigen Materials für den Muffengrundkörper nach der Lehre des Anspruchs 4. Die elastische Ausgestaltung des Muffengrundkörpers ermöglicht nämlich ein leichtes Verschwenken der Öffnungsränder der Durchtrittsöffnung in Mittellängsrichtung der Abgasleitung zur Bildung des dichtringartigen Anlagesitzes der Muffe an der Außenfläche der Abgasleitung.

Fertigungstechnisch vorteilhaft ist es, nicht nur den Muffengrundkörper, sondern die gesamte Muffe gewissermaßen einteilig aus elastischem und temperaturbeständigem Material zu fertigen, wie dies in Anspruch 5 vorgeschlagen ist. Fertigungstechnisch günstig ist es auch, die Durchtrittsöffnung einfach aus dem Muffengrundkörper auszustanzen. Mit Hilfe des Ausstanzens lassen sich kostengünstig hohe Stückzahlen von Muffen in kurzer Zeit fertigen. Die Ansprüche 7 und 8 betreffen eine konsequente Weiterbildung dieser Stanzfertigung der Durchtrittsöffnung. Mit Hilfe der in Anspruch 7 vorgeschlagenen Schnittlinien ist es möglich, ein großes Intervall von Abgasleitungsdurchmessern abzudecken. Bei sehr kleinen Abgasleitungsdurchmessern ist die Abgasleitung hierbei einfach in die Durchtrittsöffnung eingeschoben, ohne daß die Schnittlinien in Funktion treten. Bei größeren Abgasleitungsdurchmessern wird die Durchtrittsöffnung durch Einschneiden der sternartig um die Durchtrittsöffnung gruppierten Schnittlinien in ihrem Durchmesser aufgeweitet und so auf den Außendurchmesser der Abgasleitung abgestimmt. Fertigungstechnisch vorteilhaft ist es, auch die Schnittlinien vorzustanzen. Das Vorstanzen der Schnittlinien kann bei entsprechender Werkzeugrüstung im selben Arbeitshub erfolgen wie das Ausstanzen der Durchtrittsöffnung.

Die erfindungsmäßige Muffe eignet sich sowohl für Schornsteine im Unterdruckbetrieb, was dem Normalfall des Schornsteinbetriebs entspricht, als auch für Schornsteine im Überdruckbetrieb. Das Muffenmaterial ist üblicherweise bis zu einer Höchsttemperatur von 250°C geprüft und für einen Dauerbetrieb bei 200°C ausgelegt.

Die Erfindung ist anhand des in der Zeichnung dargestellten Ausführungsbeispiels weiter erläutert.
- Fig. 1: zeigt die Schnittdarstellung eines Anschlußbereichs eines Rauchrohrs mit Anschlußstutzen mit auf dem Anschlußstutzen klemmfixierter Muffe und einliegender Abgasleitung.

Das in Fig. 1 nur teilweise dargestellte Rauchrohr 1 erstreckt sich in Vertikalrichtung 2. Vom Rauchrohr 1 geht schräg zur Vertikalrichtung 2 ab der Anschlußstutzen 3. Der Anschlußstutzen 3 dient beispielsweise zum Anschluß von Brennwertfeuerstätten an das Rauchrohr 1. Derartige Brennwertfeuerstätten sind beispielsweise in einzelnen Wohneinheiten angeordnete Thermen. Über den Außenmantel 4 des Anschlußstutzens 3 ist die Anschlußmuffe 5 gestülpt. Die Anschlußmuffe 5 besteht aus einer als Muffengrundkörper wirksamen Scheibe 6. Die Scheibe 6 ist in ihrer Mitte von der Durchtrittsöffnung 7 durchsetzt. In die Durchtrittsöffnung 7 ist die Abgasleitung 8 eingeschoben.

Zur verbesserten Gasdichtheit der Abgasleitung 8 im Bereich der Anschlußmuffe 5 sind die Öffnungsränder 9 in Mittellängsrichtung 10 der Abgasleitung 8 verschwenkt. Die Öffnungsränder 9 bilden so einen lippenförmigen Dichtring, welcher im Montageendzustand paßgenau und schlüssig an der Außenfläche 11 der Abgasleitung 8 anliegt. Der in der Zeichnungsfigur erkennbare Zwischenraum zwischen der Außenfläche 11 und den Öffnungsrändern 9 ist nur der zeichnerischen Klarheit halber vorhanden, existiert in der Realität jedoch nicht.

Aus der den Muffengrundkörper bildenden Scheibe 6 steht etwa rechtwinklig, also etwa in Mittellängsrichtung 10 der Abgasleitung 8 die Manschette 12 hervor. Die Manschette 12 ist im Montageendzustand der Anschlußmuffe 5 über das dem Rauchrohr 1 abgewandte Ende des Anschlußstutzens 3 so gestülpt, daß die Innenwände der Manschette 12 am Außenmantel 4 des Anschlußstutzens 3 anliegen. Zur Klemmfixierung der Manschette 12 ist die Rohrschelle 13 umlaufend um die Manschette 12 verspannt.

In der Zeichnung dargestellt ist ein Anwendungsfall mit einer Abgasleitung 8, deren Außendruchmesser deutlich geringer ist als der Innendurchmesser des Anschlußstutzens 3. Wie aus der Zeichnung ersichtlich, verschwenken bei diesem Anwendungsfall die Öffnungsränder 9 beim Einschieben der Abgasleitung 8 in den Anschlußstutzen 3 hinein und liegen nach Art einer Dichtlippe ringförmig an der Außenfläche 11 der Abgasleitung 8 an.

Bei einer mit der Erfindung ebenfalls realisierbaren Ausführungsform mit einem dem Innendurchmesser des Anschlußstutzens 3 im wesentlichen entsprechenden Außendurchmesser der Abgasleitung 8 erfolgt die Montage der Abgasleitung 8 an der Anschlußmuffe 5 derart, daß die Abgasleitung 8 vom später dem Rauchrohr 1 zugewandten Ende her in die Anschlußmuffe 5 eingeschoben wird. Auf diese Weise sind die Öffnungsränder 9 im späteren Montageendzustand nicht in den Anschlußstutzen 3 hineinverschwenkt, sondern liegen dem Anschlußstutzen 3 abgewandt ebenfalls an der Außenfläche 11 der Abgasleitung 8 an. Auf diese Weise entfällt der Raumbedarf für die Öffnungsränder 9 zwischen der Innenfläche des Anschlußstutzens 3 und der Außenfläche der Abgasleitung 8. Auf diese Weise ist der Innendurchmesser des Anschlußstutzens 3 vollständig zur Aufnahme der Abgasleitung 8 nutzbar.

### Bezugszeichenliste

- 1: Rauchrohr
- 2: Vertikalrichtung
- 3: Anschlußstutzen
- 4: Außenmantel
- 5: Anschlußmuffe
- 6: Scheibe
- 7: Durchtrittsöffnung
- 8: Abgasleitung
- 9: Öffnungsrand
- 10: Mittellängsrichtung
- 11: Außenfläche
- 12: Manschette
- 13: Rohrschelle

## Patentansprüche

1. Anschlußmuffe (5) zur gasdichten Verbindung einer Abgasleitung (8) mit dem Rauchrohr (1) eines Schornsteins,
- mit einer flanschartigen Scheibe (6) als Muffengrundkörper und
- mit einer Durchtrittsöffnung (7) in der Scheibe (6) als Preßsitz für die Abgasleitung (8) derart, daß der Öffnungsrand (9) der Durchtrittsöffnung (7) in Mittellängsrichtung (10) der Abgasleitung (8) verschwenkt nach Art eines Dichtrings an der Außenfläche (11) der Abgasleitung (8) anliegt,
**dadurch gekennzeichnet,**
- **daß** die Durchtrittsöffnung (7) zentral in der Scheibe (6) angeordnet ist,
- **daß** am Scheibenrand eine etwa rechtwinklig aus der Scheibenebene vorstehende Manschette (12) angeformt ist und
- **daß** die Anschlußmuffe im Montageendzustand mit der Manschette (12) über einen am Rauchrohr (1) angeformten Anschlußstutzen (3) gestülpt ist.

2. Anschlußmuffe nach Anspruch 1,
**dadurch gekennzeichnet, daß** eine Klemmfixierung den Anschlußstutzen (3) des Rauchrohrs (1) an der Manschette (12) befestigt.

3. Anschlußmuffe nach Anspruch 2,
**dadurch gekennzeichnet, daß** die Klemmfixierung als Schlauchschelle bzw. Rohrschelle (13) ausgebildet ist.

4. Anshlußmuffe nach einem oder mehreren der vorhergehenden Ansprüche,
**dadurch gekennzeichnet,**
**daß** der Muffengrundkörper aus elastischem, temperaturbeständigem Material besteht.

5. Anschlußmuffe nach einem oder mehreren der vorhergehenden Ansprüche,
**dadurch gekennzeichnet,**
**daß** die gesamte Muffe aus elastischem, temperaturbeständigem Material besteht.

6. Anschlußmuffe nach einem oder mehreren der vorhergehenden Ansprüche,
**dadurch gekennzeichnet,**
**daß** die Durchtrittsöffnung (7) aus dem Grundkörper ausgestanzt ist.

7. Anschlußmuffe nach einem oder mehreren der vorhergehenden Ansprüche,
**gekennzeichnet durch**
jeweils radial zur Durchtrittsöffnung (7) verlaufende, nach Art eines Sterns um die Durchtrittsöffnung (7) angeordnete Schnittlinien.

8. Anschlußmuffe nach Anspruch 7,
**dadurch gekennzeichnet,**
**daß** die Schnittlinien vorgestanzt sind.

## Claims

1. Coupling sleeve (5) for the gastight connection of a waste-gas conduit (8) to the smoke flue (1) of a chimney,
- with a flange-like disc (6) as a basic sleeve body and
- with a through-passage aperture (7) in the disc (6) as a press fit for the waste-gas conduit (8) in such a way that the aperture rim (9) of the through-passage aperture (7) bears against the outer face (11) of the waste-gas conduit (8) in the manner of a sealing ring while tilted in the central longitudinal direction (10) of the waste-gas conduit (8), **characterized**
- **in that** the through-passage aperture (7) is arranged centrally in the disc (6),
- **in that** a collar (12) protruding approximately at right angles out of the disc plane is formed onto the disc rim and
- **in that**, in the final fitted state, the coupling sleeve along with the collar (12) has been slipped over a coupling branch (3) formed onto the flue pipe (1).

2. Coupling sleeve according to Claim 1, **characterized in that** a clamping fixing fastens the coupling branch (3) of the flue pipe (1) on the collar (12).

3. Coupling sleeve according to Claim 2, **characterized in that** the clamping fixing is designed as a hose clip or pipe clip (13).

4. Coupling sleeve according to one or more of the preceding claims, **characterized in that** the basic sleeve body consists of elastic, temperature-resistant material.

5. Coupling sleeve according to one or more of the preceding claims, **characterized in that** the entire sleeve consists of elastic, temperature-resistant material.

6. Coupling sleeve according to one or more of the preceding claims, **characterized in that** the through-passage aperture (7) has been punched out from the basic body.

7. Coupling sleeve according to one or more of the preceding claims, **characterized by** cut lines respectively running radially in relation to the through-passage aperture (7) and arranged around the through-passage aperture (7) in the manner of a star.

8. Coupling sleeve according, to Claim 7, **characterized in that** the cut lines have been pre-punched.

## Revendications

1. Manchon de raccordement (5) pour relier d'une manière étanche aux gaz une canalisation de gaz d'échappement (8) à un tube de fumées (1) d'une cheminée, comportant
- un disque en forme de bride (6) formant corps de base du manchon, et
- une ouverture de passage (7) formée dans le disque (6) en tant que siège d'ajustement serré pour la canalisation de gaz d'échappement (8) de telle sorte que le bord (9) de l'ouverture de passage (7) s'applique, en renfoncement dans la direction médiane longitudinale (10) de la canalisation de gaz d'échappement (8) à la manière d'une bague d'étanchéité contre la face extérieure (11) de la canalisation de gaz d'échappement (8),
**caractérisé en ce**
- **que** l'ouverture de passage (7) est disposée d'une manière centrale dans le disque (6),
- **que** sur le bord du disque est formée une manchette (12) qui fait saillie approximativement perpendiculairement à partir du plan du disque, et
- **que** dans l'état final de montage, le manchon de raccordement est emmanché avec la manchette (12) par-dessus une tubulure de raccordement (3) formée sur le tube de fumées (1).

2. Manchon de raccordement selon la revendication 1, **caractérisé en ce qu'**un système de fixation par serrage fixe la tubulure de raccordement (3) du tube de fumées (1) sur la manchette (12).

3. Manchon de raccordement selon la revendication 2, **caractérisé en ce que** le dispositif de fixation par serrage est agencé sous la forme d'un collier de serrage (13) pour tuyaux ou pour tubes.

4. Manchon de raccordement selon une ou plusieurs des revendications précédentes, **caractérisé en ce que** le corps de base du manchon est formé d'un matériau élastique résistant à la température.

5. Manchon de raccordement selon une ou plusieurs des revendications précédentes, **caractérisé en ce que** l'ensemble du manchon est formé d'un matériau élastique résistant à la température.

6. Manchon de raccordement selon une ou plusieurs des revendications précédentes, **caractérisé en ce que** l'ouverture de traversée (7) est découpée dans le corps de base.

7. Manchon de raccordement selon une ou plusieurs des revendications précédentes, **caractérisé en ce que** les lignes de coupe s'étendent respectivement radialement par rapport à l'ouverture de traversée (7) et sont disposées à la manière d'une étoile autour de l'ouverture de traversée (7).

8. Manchon de raccordement selon la revendication 7, **caractérisé en ce que** les lignes de coupe sont prédécoupées.
